# EUROPÄISCHE PATENTSCHRIFT

(11) **EP 0 649 184 B1**
(45) Veröffentlichungstag und Bekanntmachung des Hinweises auf die Patenterteilung: **30.12.1998**
(21) Anmeldenummer: 94115637.4
(22) Anmeldetag: 05.10.1994
(51) Int. Cl.: H01Q 13/18

(54) **Anordnung zur Abstrahlung von Millimeterwellen**
Arrangement for the radiation of millimeter waves
Dispositif pour la radiation des ondes millimétriques

(30) Priorität: 15.10.1993 DE 4335232
(43) Veröffentlichungstag der Anmeldung: 19.04.1995
(73) Patentinhaber: Daimler-Benz Aktiengesellschaft, 70546 Stuttgart (DE)
(72) Erfinder: Presting, Hartmut, Dr., D-89075 Ulm (DE); Büchler, Josef, Dr., D-85276 Pfaffenhofen (DE); Kuisl, Maximilian, Dr., D-89075 Ulm (DE)

(56) Entgegenhaltungen:
- DE-A- 3 922 165
- IEEE MICROWAVE AND GUIDED WAVE LETTERS, Bd.3, Nr.4, April 1993 Seiten 95 - 97 MOYER ET AL. 'ACTIVE CAVITY-BACKED SLOT ANTENNA USING MESFET S'

## Beschreibung

Die Erfindung betrifft eine Anordnung zur Abstrahlung von Millimeterwellen.

Eine derartige Anordnung ist beispielsweise aus IEEE Microwave and Guided Wave Letters, Vol. 3, April 93, S. 95-97, " Active Cavity-Backed Slot Antenna Using MESFETs" von H.P. Moyer und R.A. York bekannt. Durch die Kopplung der Antenne mit dem Hohlraumresonator wird die Leistungsabstrahlung erhöht und das Antennendiagramm verbessert. Als Oszillatoranordnung bei 10 GHz ist ein GaAs-MESFET mit einem planaren Antennen- und Anpassungsnetzwerk kombiniert.

Der Erfindung liegt die Aufgabe zugrunde, eine Anordnung zur Abstrahlung von Millimeterwellen mit weiter verbessertem Wirkungsgrad anzugeben.

Die Erfindung ist im Patentanspruch 1 beschrieben. Die Unteransprüche enthalten vorteilhafte Ausgestaltungen und Weiterbildungen der Erfindung.

Die Erfindung macht sich die Erkenntnis zunutze, daß eine schnelle Abführung der im aktiven Halbleiterbauelement anfallenden Verlustleistung den Wirkungsgrad des Bauelements verbessert und ist insbesondere vorteilhaft für Oszillator-Anordnungen mit höheren Betriebsfrequenzen auf Silizium-Substraten.

Die Erfindung ist nachfolgend anhand von Ausführungsbeispielen unter Bezugnahme auf die Abbildung eingehend veranschaulicht, in der die einzelnen Teile der Anordnung vor dem Zusammenfügen skizziert sind.

Auf einem Halbleitersubstrat S, vorzugsweise Silizium, ist eine mm-Wellen-Diode D, beispielsweise eine IMPATT-Diode als aktives Halbleiterbauelement realisiert und mit einem integrierten Schlitzresonator SR zu einer integrierten Sendeanordnung ergänzt. Das Substrat wird mit der die Diode und die Schlitzresonatorstruktur enthalt enden Seite (Schichtseite) auf einer Trägerplatte T befestigt ("upside down"). Die dem Substrat zugewandte Seite der Trägerplatte T trägt die zum Anschluß der Sendeanordnung erforderliche Zuleitungsstruktur V. Diese Zuleitungsstruktur wird vorzugsweise in einem Atzvorgang aus einer ganzflächigen Metallisierung der Tragerplatte hergestellt.

Die Befestigung des Substrats S auf der Trägerplatte T erfolgt vorteilhafterweise durch Aufbonden (Thermokompression) kann aber auch durch andere Verbindungstechniken beispielsweise Löten vorgenommen werden.

Die Wärmeleitfähigkeit des Materials der Trägerplatte ist vorteilhafterweise größer als 1 W/cm.K. Vorzugsweise ist die Wärmeleitfähigkeit des Plattenmaterials größer als die des Substratmaterials. Die Trägerplatte ist auf einer Wärmesenke W befestigt, in welcher ein Hohlraumresonator ausgebildet ist. Die Wärmesenke W ist beispielsweise ein Kupferblock. Der Hohlraumresonator in der Wärmesenke wird vorteilhafterweise durch ein zylindrisches Loch L in dem Kupferblock gebildet, das auf der der Trägerplatte abgewandten Seite mit einer elektrisch leitenden Abschlußfolie F abgeschlossen ist, die z.B. durch Weichlöten mit dem Kupferblock verbunden ist. Die Abschlußfolie besteht vorzugsweise aus Gold oder Kupfer.

Die Trägerplatte weist vorteilhafterweise einen Durchbruch K auf, durch den die Schlitz-Antenne SR des Substrats S an dem Hohlraumresonator gekoppelt ist. Der Durchbruch ist in Form und Größe an das Antennenelement des Substrats angepaßt und vorzugsweise geringfügig größer als dieses. Der Durchbruch ist vorzugsweise mittig über dem Hohlraumresonator positioniert. Die Antenne SR des Substrats wird auf den Durchbruch der Trägerplatte justiert.

Vorzugsweise sind die Wandungen des Durchbruchs K und die dem Resonator zugewandte Seite der Trägerplatte T durchgehend elektrisch leitend, z.B. durch eine aufgedampfte Metallschicht, so daß eine Welleneinkopplung in eine Trägerplatte aus dielektrischem Material vermieden wird. Die Trägerplatte kann auch aus Metall, z.B. Kupfer bestehen, wobei dann die Isolation gegenüber dem Substrat und zwischen den getrennten Leitern der Zuleitungsstruktur gewährleistet sein muß, z.B. durch eine zusätzliche Isolationsschicht auf der metallischen Trägerplatte.

Als dielektrisches Material für die Trägerplatte ist vorteilhafterweise AlN gewählt, welches eine gute Wärmeleitfähigkeit (1,7 W/cm. K) und einen zu Silizium als Substratmaterial ähnlichen Wärmeausdehnungskoeffizienten aufweist.

Die Trägerplatte wird gut wärmeleitend auf der Wärmesenke befestigt, z.B. durch Weichlöten. Die Abschlußfolie, die Wandungen des zylindrischen Lochs L in der Wärmesenke und die der Wärmesenke zugewandte Seite der Trägerplatte mit den Wandungen des Durchbruchs K bilden als elektrisch gut leitend miteinander verbundene Flächen den Hohlraumresonator dessen Resonanzfrequenz zumindest annähernd mit der Resonanzfrequenz der Oszillatoranordnung auf dem Substrat übereinstimmt. Innerhalb des Ziehbereichs der Oszillatoranordnung kann die Betriebsfrequenz durch den Hohlraumresonator abgestimmt und stabilisiert werden.

Die Abstrahlung der Sendeleistung erfolgt primär durch das Substrat, was durch die "upside down"-Anordnung bei der Erfindung weiter begünstigt wird. Außerdem wird durch diese Anordnung in Verbindung mit dem Durchbruch durch die Trägerplatte eine definierte Ankopplung an den Hohlraumresonator gewährleistet. Insbesondere ist die Anordnung günstig für die Abfuhr der Verlustleistung durch den kurzen Weg zu der wärmeableitenden Trägerplatte, die auch als Teil einer mehrteiligen Wärmesenke T, W, F betrachtet werden kann. Die der Trägerplatte abgewandte Seite kann zur Strahlformung und/oder Polarisationseinstellung geometrisch strukturiert werden, z.B. durch ein Relief oder eine strukturierte Schicht.

Für eine auf einem Siliziumsubstrat realisierte Oszillatoranordnung für eine Betriebsfrequenz im Frequenzbereich zwischen 60 GHz und 80 GHz wurde eine Trägerplatte aus AlN mit einer Plattendicke zwischen 0,1 mm und 0,5 mm, einer Tiefe des Hohlraumresonators von ca. 3 mm und einer 0,1 mm dicken Goldfolie als Abschlußfolie gewählt.

Der Grundgedanke der Erfindung ist prinzipiell nicht auf den Frequenzbereich der mm-Wellen beschränkt.

## Patentansprüche

1. Anordnung zur Abstrahlung von Millimeterwellen mit einem aktiven Halbleiterbauelement auf einem Substrat, einem Antennenelement und einem Hohlraumresonator, gekennzeichnet durch die folgenden Merkmale:
a) der Hohlraumresonator ist in einer Wärmesenke ausgebildet
b) die das Halbleiterbauelement tragende Seite des Substrats ist dem Resonator zugewandt
c) zwischen dem Substrat, und der Wärmesenke ist eine Trägerplatte aus gut wärmeleitendem Material angeordnet d) Substrat, Platte und Wärmesenke sind gut wärmeleitend miteinander verbunden.

2. Anordnung nach Anspruch 1, dadurch gekennzeichnet, daß die Trägerplatte einen Durchbruch zwischen Antennenelement und Hohlraumresonator aufweist.

3. Anordnung nach Anspruch 2, dadurch gekennzeichnet, daß die Wandungen des Durchbruchs und die dem Resonator zugewandte Seite der Trägerplatte durchgehend elektrisch leitend sind.

4. Anordnung nach einem der Ansprüche 1 bis 3, dadurch gekennzeichnet, daß die Wärmeleitfähigkeit des Materials der Trägerplatte > 1 W/cm.K ist.

5. Anordnung nach einem der Ansprüche 1 bis 4, dadurch gekennzeichnet, daß die Wärmeleitfähigkeit des Materials der Trägerplatte größer ist als die des Substratmaterials.

6. Anordnung nach einem der Ansprüche 1 bis 5, dadurch gekennzeichnet, daß die Wärmesenke eine Platte mit einem zylindrischen Durchgangsloch ist, das auf der der Trägerplatte abgewandten Seite durch eine elektrisch leitende Abschlußfolie abgeschlossen ist.

7. Anordnung nach einem der Ansprüche 1 bis 6, dadurch gekennzeichnet, daß das Substrat eine IMPATT-Diode und eine integrierte Schlitzantenne enthält.

## Claims

1. Arrangement for the radiation of millimetre waves with an active semiconductor component on a substrate, an antenna element and a cavity resonator, characterised by the following features:
a) the cavity resonator is constructed in a heat sink,
b) the side of the substrate carrying the semiconductor component faces the resonator,
c) a carrier plate of material having good thermal conductivity is arranged between the substrate and the heat sink, and
d) substrate, plate and heat sink are connected together in a manner with good thermal conductivity.

2. Arrangement according to claim 1, characterised thereby that the carrier plate has a break-through between antenna element and cavity resonator.

3. Arrangement according to claim 2, characterised thereby that the walls of the break-through and the side of the carrier plate facing the resonator are continuously electrically conductive.

4. Arrangement according to one of claims 1 to 3, characterised thereby that the thermal conductivity of the material of the carrier plate is greater than 1 W/cm.K.

5. Arrangement according to one of claims 1 to 4, characterised thereby that the thermal conductivity of the material of the carrier plate is greater than that of the substrate material.

6. Arrangement according to one of claims 1 to 5, characterised thereby that the heat sink is a plate with a cylindrical passage opening, which is closed at the side remote from the carrier plate by an electrically conductive closure foil.

7. Arrangement according to one of claims 1 to 6, characterised thereby that the substrate is an IMPATT diode and an integrated slot antenna.

## Revendications

1. Dispositif d'émission d'ondes millimétriques comportant un composant à semiconducteur actif sur un substrat, une fente rayonnante et une cavité résonnante, caractérisé par les caractéristiques suivantes:
a) la cavité résonnante est réalisée dans un radiateur;
b) la face du substrat qui porte le composant à semiconducteur est orientée vers la cavité résonnante;
c) entre le substrat et le radiateur est disposée une plaque support en matériau présentant une bonne conductivité calorifique;
d) substrat, plaque et radiateur sont reliés l'un à l'autre avec une bonne conductivité calorifique.

2. Dispositif selon la revendication 1, caractérisé par le fait que la plaque support présente une découpe entre la fente rayonnante et la cavité résonnante.

3. Dispositif selon la revendication 2, caractérisé par le fait que les parois de la découpe et la face de la plaque support orientée vers la cavité résonnante sont électriquement conductrices de façon continue.

4. Dispositif selon l'une des revendications 1 à 3, caractérisé par le fait que la conductivité calorifique du matériau de la plaque support est > 1W/cm.K.

5. Dispositif selon l'une des revendications 1 à 4, caractérisé par le fait que la conductivité calorifique du matériau de la plaque support est supérieure à celle du matériau du substrat.

6. Dispositif selon l'une des revendications 1 à 5, caractérisé par le fait que le radiateur est une plaque présentant un trou traversant cylindrique qui, du côté opposé à la plaque support, est obturé par une feuille d'obturation électriquement conductrice.

7. Dispositif selon l'une des revendications 1 à 6, caractérisé par le fait que le substrat contient une diode à avalanche à effet de temps de transit IMPATT et une fente rayonnante intégrée.
